# EUROPÄISCHE PATENTSCHRIFT

(11) **EP 0 609 297 B1**
(45) Veröffentlichungstag und Bekanntmachung des Hinweises auf die Patenterteilung: **30.07.1997**
(21) Anmeldenummer: 92921529.1
(22) Anmeldetag: 20.10.1992
(51) Int. Cl.: E01F 1/00, B61B 1/02

(54) **BAHNSTEIGKANTE**
RAILWAY STATION PLATFORM EDGE
BORDURE DE QUAI

(30) Priorität: 23.10.1991 DE 4135445
(43) Veröffentlichungstag der Anmeldung: 10.08.1994
(73) Patentinhaber: OTTO FRENZEL BAUUNTERNEHMEN, 31084 Freden (DE)
(72) Erfinder: FRENZEL, Jürgen, D-31084 Freden (DE)
(74) Vertreter: Effert, Udo, Dipl.-Ing.
(86) Internationale Anmeldenummer: EP9202403
(87) Internationale Veröffentlichungsnummer: WO9308334

(56) Entgegenhaltungen:
- DE-U- 7 026 820
- DE-U- 8 809 764
- US-A- 4 138 947

## Beschreibung

Die Erfindung betrifft eine Bahnsteigkante aus zugleich einem Teil der Oberfläche und die gleisseitigen Außenflächen des Bahnsteiges bildenden in Bahnsteiglängsrichtung hintereinander aufgereihten, gegen seitliches Verschieben gesicherten Betonfertigteilen.

Bahnsteige sollen in Bahnhöfen oder Haltestellen den Reisenden ein sicheres und bequemes Ein- und Aussteigen ermöglichen. Der Komfort und die Schnelligkeit beim Ein- und Aussteigen ist hauptsächlich von der Bahnsteighöhe relativ zu dem Einstieg in den Zugwaggon abhängig. Gleiches gilt naturgemäß auch für das Verladen von Gütern.

Die Kosten für derartige Bahnsteige sind bei den bisherigen Bauweisen stark abhängig von der Bahnsteighöhe, das heißt der Niveauhöhe oberhalb der Schienen. Abhängig von der Personenfrequenz und der Zugfrequenz haben daher die Bahnverwaltungen unterschiedliche Vorschriftenwerke für die Bahnsteighöhe. Bei geringem Verkehr findet man häufig Bahnsteighöhen von 25 und 38 cm oberhalb des Schienenniveaus; die Bahnsteighöhe steigt bei S-Bahnen mit sehr starker Personenfrequenz auf 96 cm und liegt bei den Schnellverkehrsstrecken bei 76 cm. In Abhängigkeit vom Alter und von der Benutzerfrequenz findet man Bahnsteige in Holz-, Stahl- Natursteinbauweise, zunehmend jedoch in Beton- und Betonfertigteilbauweise. Die Bahnsteighöhen von 25 cm, 38 cm und meist auch 55 cm werden hierbei hauptsächlich aus Betonfertigteilen in einer Winkelform (C-Form oder Z-Form), wobei der Standfuß des Winkelteiles nach innen oder außen gerichtet sein kann,mit einer Baulänge von 1 m pro Fertigteil mit oder ohne Abdeckstein an der Bahnsteigkante beherrscht (DE-3317207-A1; DE-U 6811549).

Aus den DE-U 1707288 und 1710046 sind für Bahnsteige bis 76 cm Höhe Randsteine bekannt, die die gleisseitige Bahnsteigkante bilden und dabei auf und zwischen in definiertem Abstand gesetzten Pfeilern ruhen. Eine Hinterschneidung eines der Formsteine kann als Trittfläche für Gleisarbeiter bei der Flucht aus dem Gleis dienen. Alle Bahnsteigkonstruktionen dieser Höhen sind durch Erdauffüllung und anschließendes Pflastern der Oberfläche bis zur Einsteigehöhe gekennzeichnet.
Aus der US-A-41 38 947 ist eine Lärmschutzwand bekannt, die bei Eisenbahngleisen Verwendung finden kann und in Notfällen als Gehweg nutzbar ist. Die Wandelemente sind als monolithische Betonfertigteile hintereinander aufzureihen und weisen bei einigen Bauformen gleichzeitig eine unterhalb ihrer Oberfläche beginnende und sich nach unten vertiefende Hinterschneidung auf. Zumindest eine der Bauformen, die als Gehweg nutzbar ist, hat eine waagerechte Oberfläche von etwa 60 cm Breite.
Nicht offenbart ist, daß derartige Elemente als Bahnsteigkante verwendet werden können oder von der Oberfläche her eine Vertiefung für das Einlegen von Leitungen oder die Abfuhr von Abwasser aufweisen.

Dies gilt auch für die Bahnsteige gemäß CH-A5-591599 und DE-U 7026820, die vorwiegend für Bahnsteighöhen von 76 cm und höher gedacht sind.
Ein großes Betonfertigteil hat zusätzliche Aufbausteine auf den Bahnsteigkanten und eine Auffüllung mit Sand, Kies oder anderem Material bis zur Einstiegehöhe. Die Betonfertigteile gemäß CH-A5-591599 haben eine Fluchtnische, die an der Rückwand mit offen zugänglichen, ungeschützten Aufleger-Pritschen für Kabel oder Lichtbänder versehen sind.

Das Betonfertigteil gemäß DE-U 7026820 hat integrierte Höhlräume, durch die Kabel oder Rohrleitungen geführt oder die als Abwasserkanäle benutzt werden können. Dazu sind von der Hinterfüllungsseite/Bahnsteiginneren her große Fensteröffnungen mit oder ohne Abdeckung zur Revision der Hohlräume vorsehbar. Im übrigen verlaufen die Leitungen quer durch den Bahnsteiggrund, so daß bei Leitungsschäden der Bahnsteig aufgerissen werden muß. Neuerdings sind auch reine Fertigteilkonstruktionen in Hohlbauweise gebräuchlich (DE-U 8809764). Diese Fertigteilkonstruktionen mit Hohlkörper bieten Vorteile, da hierbei alle Ver- und Entsorgungsleitungen wie Kabeltrassen, Befestigungselemente für Rohrleitungen oder auch für Dachstützen und ähnliches in dem Hohlkörper unter dem Bahnsteig, der jederzeit zugänglich ist, untergebracht werden können. Bei diesen Fertigteilkonstruktionen sind Setzungen in der Oberfläche des Bahnsteiges, die durch die Auffüllung und die anschließende Pflasterung fast unvermeidlich sind, ausgeschlossen. Allerdings können nur neue Bauwerke so gestaltet und nicht alte Bahnsteige umgerüstet werden.

Setzungen, auch verursacht durch Baufehler, Konstruktionsmängel, nachträgliches Aufreißen der Bahnsteige, um Kabelgräben und ähnliches anordnen zu können, stellen eine Unfallgefahr auf dem Bahnsteig dar und beeinträchtigen das Aussehen und den Komfort dieses Bahnsteiges. Besonders kritisch sind dabei Setzungen, die in unmittelbarer Nähe der Bahnsteigkante vorkommen, also in der Regel direkt hinter dem Abdeckstein für die bisher gebräuchlichen Bahnsteigkanten.

Von daher ergibt sich für die vorliegende Erfindung die Problemstellung, einen Bahnsteig vorzuschlagen, bei dem Setzungen reduziert werden können, auch bei nachträglichem Einbau von Leitungstrassen und Entwässerungsanlagen, aber Gleisbauarbeiten vermieden und nicht behindert werden.

Das Problem wird erfindungsgemäß durch die Anspruch 1, 2 und 11 gelöst. Weiterentwicklungen der Erfindung sind in den Unteransprüchen erfaßt.

Die Erfindung macht sich die Erkenntnis zunutze, daß bei Fertigteilkonstruktionen das Problem der Setzungen im wesentlichen behoben ist und paßt daher den bisher üblichen Bahnsteigbauformen mit Auffüllung des Bahnsteigkörpers ein speziell ausgebildetes Betonfertigteil an.

Die Erfindung bezieht sich daher auf einen Bahnsteig, speziell auf eine Bahnsteigkante aus hintereinander aufgereihten, gegen seitliches Verschieben gesicherte Betonfertigteile, die in einem Rasterabstand auf punktförmigen Stützen ruhen und zugleich die Bahnsteiggleisseite als auch die Bahnsteigoberfläche bilden.

Die Betonfertigteile weisen dabei eine Breite auf, die mindestens einer Schrittweite eines Menschen entspricht. Damit ist sichergestellt, daß Personen beim Ein- und Ausstieg keine Unfallgefahr durch eine Setzung im Bahnsteigkantenbereich droht. Die Schrittweite eines Menschen beträgt etwa 50 bis 100 cm. Dies ist auch die Breite, die Rollstühle und Gepäcktransportkarren aufweisen, so daß auch derartige Gefährte sicher an der Bahnsteigkante rollen und stehen können. Die Betonfertigteile werden als Rasterelemente gleicher Größe von beispielsweise 2 bis 4 m Länge ausgeführt und hintereinander zu einer Bahnsteigkante aufgereiht. Der Bauaufwand wird dadurch verringert, daß jedem Betonfertigteil zwei, maximal drei, punktförmige Stützen zugeordnet werden, auf denen diese Betonfertigteile ruhen. Dabei kann der Stützenabstand so gewählt werden, daß je ein Betonfertigteil zur Hälfte auf einer Stütze ruht und das benachbarte Betonfertigteil ebenfalls auf dieser Stütze aufliegt; die entstehende Fuge wird später vergossen.

Diese punktförmigen Stützen können als Rammträger aus Stahl oder anderem Material ausgebildet sein. Dies hat den Vorteil, daß keine aufwendigen Schachtungsarbeiten für die Erstellung der Auflagerstützen erforderlich sind. Alternativ können auch die punktförmigen Stützen als Ortbetonpfeiler ausgebildet sein oder man verwendet Stahlbetonfertigpfeiler, die in eine entsprechende Grube eingesetzt werden. Gegebenenfalls wird dem Rammträger aus Stahl noch eine Auf lagerkappe aus Stahlbeton aufgesetzt, die aus Ortbeton oder wiederum aus Betonfertigteilen bestehen kann. Die Fugen zwischen den Stützpfeilern und den Einzelteilen der Bahnsteigkante können später durch Vergußmörtel verschlossen werden. Gegebenenfalls wird zwischen den Stützpfeilern und den Betonfertigteilen auch noch ein elastisches Kissen in Form eines Kunststoffstreifens eingelegt. Dies hilft bei der Dämpfung von möglicherweise auftretenden Schwingungen der Bauteile.

Bei der Erfindung ist die Bahnsteigaußenseite bzw. jedes einzelne Betonfertigteil der Bahnsteigkante mit einer Hinterschneidung versehen, die kurz unterhalb der Bahnsteigoberfläche beginnt und sich bis zur Unterseite des Betonfertigteiles in den Erdboden erstreckt. Hierdurch verbreitert sich die Vor-Kopf-Einschotterung der Schwelle; ein Vorteil für die Durcharbeitung und die Lagestabilität des Gleises.

Die Oberfläche der Bahnsteigkante kann auch kleinflächig strukturiert sein, indem man dem Betonfertigteil beispielsweise eine Oberflächenprägung verleiht. Dadurch wird dieses Betonfertigteil rutschsicher. Alternativ kann die Strukturierung auch aus Rillen oder einer bewußt unregelmäßig ausgebildeten Betonoberfläche bestehen.

In Fortführung des Erfindungsgedanken sollen auch die bei fast allen Bahnsteigen erforderlichen Kabeltrassen oder Rohrleitungstrassen und Entwässerungsrinnen in der Bahnsteigkante zusammengefaßt werden. Dazu weist jedes Betonfertigteil mindestens eine von dessen Oberfläche her eingeformte und in Bahnsteiglängsrichtung sich erstreckende Ausnehmung zur Aufnahme derartiger Leitungen und/oder Entwässerungsanlagen auf. Dies kann nur eine Ausnehmung sein, aber auch zwei getrennte parallele Ausnehmungen für Energieleitungen und Abwasser umfassen, die dann mit entsprechenden Abdeckungen versehen sind. Damit ist das Problem der Setzung bei eingebrachten Kabelschächten, Kabelkanälen und Entwässerungsrinnen dauerhaft beseitigt. Ein weiterer wesentlicher Aspekt bei der Verwendung derartiger Bahnsteigkanten aus Betonfertigteilen besteht darin, daß der Arbeitsaufwand für die Erstellung eines solchen Bahnsteiges wesentlich geringer ist als bei den Bahnsteigen nach dem Stand der Technik, denn die Verlegung eines Kombiteiles anstelle dreier getrennter Bauteile ist wirtschaftlicher.

Bei der Wahl einer erfindungsgemäßen Bahnsteigkante besteht ebenso die Möglichkeit, einmal angeordnete Bahnsteigkanten ohne Entwässerungskanäle oder ohne Kabeltrassen gegen andere Formsteine auszutauschen und so die notwendigen Einrichtungen zu schaffen. Auch die Reparatur von Leitungen, Kabeln oder Entwässerungsrinnen wird wesentlich vereinfacht, da nur die Abdeckungen von der Bahnsteigoberfläche her an den entsprechenden Ausnehmungen in den Betonfertigteilen entfernt werden müssen, um an die Leitungen zu gelangen. Beschädigte Bauteile sind leicht auswechselbar, ohne Leitungen demontieren zu müssen; sie werden lediglich auf einer längeren Strecke angehoben und ein neues Betonfertigteil kann eingesetzt werden.

Ergänzt wird eine solche Bahnsteigkantenbauweise durch zusätzliche erfinderische Bauformen. Beispielsweise kann jedes Betonfertigteil oder jedes zweite oder dritte mit einem Durchbruch von der Ausnehmung zur Seitenwand des Betonfertigteiles versehen sein, um durch diesen Durchbruch entweder Kabel oder Leitungen in die Ausnehmungen einzuführen oder Abwasser von der Bahnsteigoberfläche in das seitliche Erdreich zu drainieren oder an Sammelleitungen anzuschließen.

Um das Wasser gezielt von der Bahnsteigkantenoberfläche abzuführen, weist die Oberfläche erfindungsgemäß ein zweiseitiges Gefälle auf, dessen Scheitel parallel zu einer Ausnehmung, beispielsweise unmittelbar vor - gesehen von der Bahnsteigaußenseite - der ersten Ausnehmung, beispielsweise dem Kabelkanal. Dadurch ist sichergestellt, daß einerseits Oberflächenwasser wie Regen oder Schneeschmelze zur Bahnsteigaußenseite hin abfließt beziehungsweise andererseits über den Deckel des Kabelkanales zu einer benachbarten Entwässerungsrinne.

In weiterer Ergänzung der Erfindung sind die Betonfertigteile in der Draufsicht etwa trapezförmig ausgebildet, wobei die Innenseite der Bahnsteigkante die längste Seite bildet. Dadurch entsteht an den Stoßstellen zweier benachbarter Betonfertigteile der Bahnkante eine dreiecksförmige Stoßfuge. Diese kann genutzt werden, um dem Bahnsteig eine Krümmung in Richtung Bahnsteigaußenkante zu verleihen. Soll die Krümmung andersherum gestaltet werden, müßte das Betonfertigteil an der Bahnsteigaußenkante die längere Seite aufweisen. Die Stoßfugen können mit Vergußmasse aufgefüllt werden, die gegebenenfalls elastisch ist und so auch Dehnungen aufnehmen kann. Auch der Querschnitt über die Breite des Betonfertigteiles kann im wesentlichen trapezförmig ausgebildet sein. Dadurch erhält man eine große Bahnsteigkantenoberfläche oder -breite, während an der Auflagestelle das Betonfertigteil kleiner ist und so Massen gespart werden.

Die Erfindung mit weiteren Einzelheiten soll anhand einiger schematischer Zeichnungen erläutert werden. Es zeigen:
- Fig. 1: eine erste Ausführungsform,
- Fig. 2: eine zweite Ausführungsform,
- Fig. 3: eine dritte Ausführungsform,
- Fig. 4: eine vierte Ausführungsform einer erfindungsgemäßen Bahnsteigkante,
- Fig. 5: eine Einzelheit zu Figur 4,
- Fig. 6: eine Stoßfuge einer Bahnsteigkante mit Betonfertigteilen gemäß Figur 4,
- Fig. 7: eine Stoßfuge einer Bahnsteigkante mit Betonfertigteilen gemäß Figur 3.

Alle Figuren zeigen einen schematischen Querschnitt durch die Breite eines erfindungsgemäß für eine Bahnsteigkante verwendeten Betonfertigteiles und seiner Auflagersituation relativ zu dem benachbarten Bahngleis.

Figur 1 zeigt einen Bahnsteig neben Gleis 23 mit der Höhe H. Auf einer punktförmigen Stütze 3, bestehend auf einem Rammträger 4 aus Stahl und einer Auf lagerkappe 5 ruht ein Betonfertigteil 11, das eine Länge von etwa 2,50 m und eine Breite von etwa 1,10 m an der Oberfläche O aufweist. Zwischen der Auf lagerkappe 5 und dem Betonfertigteil 11 ist eine Auflagerfuge 22 angeordnet, die mit einer Vergußmasse oder einem Elastomerkunststoff aufgefüllt werden kann. Das Betonfertigteil 11 wird durch seitliche Sporne 20 und 21 gegen Verschieben gesichert. An der dem Gleis 23 zugewandten Bahnsteigaußenseite ist die Kante mit einer Hinterschneidung F versehen.
Auf der Bahnsteiginnenseite des Betonfertigteiles ist eine Frostschutzschicht 25 und eine Pflasterung bzw. Asphaltdecke I angeordnet, bauhöhengleich mit dem Betonfertigteil 11 in Gebrauchslage ist. Die Oberfläche O des Betonfertigteiles 11 und damit der Bahnsteigkante weist eine Rutschsicherung in Form einer grobstrukturierten Betonfläche auf. Die Oberfläche hat zu zwei Seiten ein Gefälle G, das am eingezeichneten Scheitel S beginnt. Damit ist ein permanenter Wasserabfluß entweder zum Gleis 23 hin oder zur Bahnsteiginnenseite I gegeben. Die Form des Betonfertigteiles 11 mit der Hinterschneidung F ermöglicht eine Durcharbeitung auch des Schotters 24 vor dem Gleis 23, ohne daß das Gleis während der Durcharbeitung verlegt oder aufgenommen werden muß.

Figur 2 zeigt eine der Figur 1 ähnliche Situation, jedoch ist hier eine Bahnsteigkante, bestehend aus Betonfertigteilen 12 verwendet worden, die einen integrierten Kabelkanal oder eine Leitungstrasse enthalten, die durch Betondeckel 14 verschlossen sind.

Figur 3 zeigt eine dritte Ausführungsform der Bahnsteigkante. Hier ist ein Betonfertigteil 1 verwendet worden, das zwei parallele Ausnehmungen aufweist, zum einen wie in Figur 2 einen Kabelkanal 6 mit Betondeckel 14 und zum anderen direkt daneben angeordnet eine Entwässerungsrinne 7 mit einem Abdeckrost 15, der durch eine Kette mit Querstab 29 gegen Herausnehmen gesichert ist.

Figur 4 zeigt eine Bahnsteigkante analog Figur 3, jedoch weist hier das Betonfertigteil 13 einen Abgang 8 für das Ausleiten zum Beispiel eines Kabels aus der Ausnehmung 6 auf, und die Ausnehmung 7, eine Entwässerungsrinne, einen Drainageabgang 9 zur Ableitung des aufgefangenen Oberflächenwassers.

Figur 5 zeigt eine Einzelheit der Befestigung der nebeneinanderliegenden Betondeckel 14 für die Ausnehmung 6 und des Abdeckrostes 15 für die Ausnehmung 7. Beide Abdeckteile liegen auf einer T-förmigen Abhebesicherung 26, die ihrerseits an dem Betonfertigteil 13 befestigt ist, auf. Gegebenenfalls kann die Abhebesicherung 26 auch in den Betondeckel 14 eingegossen sein. Durch eine nicht dargestellte Schraube wird das Abdeckrost 15 auf der Abhebesicherung 26 fixiert.

Figur 6 zeigt eine Stoßfuge 28 zweier benachbarter Betonfertigteile 13 einer Bahnsteigkante. Beide Betonfertigteile 13 liegen auf dem Rammträger 4 bzw. der Abdeckkappe 5 auf. Die Stoßfuge 28 ist nicht nur keilförmig ausgebildet, so daß die beiden benachbarten Betonfertigteile 13 schräg zueinander gelegt werden können, um so einem Gleisradius nachgebaut zu werden, sondern zusätzlich eine Ausnehmung 27 im Bereich der Abdeckkappe 5, die als Durchbruch durch das Betonfertigteil 13 bis zu der Abdeckkappe 5 reicht.
Dadurch wird die Stoßfuge 22 (Figur 4) zugänglich, um dort Vergußmörtel oder ein Kunststoffkissen einzubringen. Nach diesen Arbeiten kann die Ausnehmung 27 und auch die Stoßfuge 28 verschlossen werden, zum Beispiel mit Vergußmörtel.
Als Besonderheit ist zu erkennen, daß die Ausnehmung 7, eine Entwässerungsrinne, am Ende des jeweiligen Fertigteiles 13 verschlossen ist, während der Kabelkanal oder die Leitungstrasse 6 um den später etwa bis zur Höhe des Bodens des Kabelkanals zu verschließenden Durchbruch 27 herum Durchbrüche 10 aufweist, durch die die Kabel an dieser Stelle von Kabelkanal 6 zu Kabelkanal 6 geführt werden können. Außerdem entsteht dadurch ein freier Querschnitt in Größe eines Kabelschachtes für Kabelverknüpfungen oder Kabelmuffen.

Figur 7 zeigt eine analog zu Figur 6 ausgeführte Stoßfuge 28 zwischen einem Betonfertigteil 1 und einem identisch ausgebildeten Teil 2. Bei dieser Bauform sind die Entwässerungsrinnen 7 durchgängig von Betonfertigteil 1 zu Betonfertigteil 2 ausgeführt, während die Kabelkanäle 6 vor dem im Gebrauchszustand verschlossenen Durchbruch 27 enden. Alternativ können natürlich sowohl Entwässerungsrinnen als auch Kabelkanäle parallel durchgängig ausgeführt sein.

## Patentansprüche

1. Bahnsteig, bei dem eine Bahnsteigkantenanordnung aus Betonfertigteilen zum Bahnsteiginneren hin bis zur Höhe der Bahnsteigkante mit einer Frostschutzschicht und einer Pflasterdecke hinterfüllt ist, die Bahnsteigkante zugleich einen Teil der Oberfläche (0) und die gleisseitige Außenfläche des Bahnsteiges
bildet und dabei aus in Bahnsteiglängsrichtung hintereinander aufgereihten, einstückigen Betonfertigteilen (1,2,11,12,13) zusammengesetzt ist, die über nach unten vorspringende, seitliche Sporne (20,21) gegen seitliches Verschieben gesichert sind, in einem Rasterabstand auf punktförmigen Stützen (3) ruhen, an der Oberfläche (0) des Bahnsteiges eine Breite von mindestens einer Schrittweite und gleisseitig eine über die gesamte Länge der Außenfläche reichende Hinterschneidung (F) aufweisen, die mit Abstand zur Oberfläche (0) beginnt und sich nach unten über die restliche Höhe des Betonfertigteiles erstreckt.

2. Bahnsteigkantenanordnung, bei der eine Bahnsteigkante aus zugleich einen Teil der Oberfläche (0) und die gleisseitige Außenfläche des Bahnsteiges bildenden, in Bahnsteiglängsrichtung hintereinander aufgereihten, gegen seitliches Verschieben gesicherten, einstückigen Betonfertigteilen (1,2,11,12,13)zusammengesetzt ist, die in einem Rasterabstand auf punktförmigen Stützen (3) ruhen, an der Oberfläche (0) des Bahnsteiges eine Breite von mindestens einer Schrittweite und mindestens eine in das Betonfertigteil von der Oberfläche (0) des Bahnsteiges her eingeformte und in Bahnsteiglängsrichtung sich erstreckende Ausnehmung (6,7) zur Aufnahme von Leitungen und/oder Abwasser aufweisen.

3. Bahnsteig bzw. Bahnsteigkantenanordnung nach einem der Ansprüche 1 bis 2, gekennzeichnet durch ihre kleinflächig strukturierte Oberfläche (O).

4. Bahnsteig bzw. Bahnsteigkantenanordnung nach einem der Ansprüche 1 bis 3, dadurch gekennzeichnet, daß die punktförmigen Stützen (3) als Rammträger (4) ausgebildet sind.

5. Bahnsteig bzw. Bahnsteigkantenanordnung nach einem der Ansprüche 1 bis 3, dadurch gekennzeichnet, daß die punktförmigen Stützen (3) als Ortbetonpfeiler ausgebildet sind.

6. Bahnsteig bzw. Bahnsteigkantenanordnung nach Anspruch 4 oder 5, gekennzeichnet durch eine Auflagekappe (5) aus Beton für den Rammträger (4).

7. Bahnsteigkantenanordnung nach Anspruch 2, gekennzeichnet durch im Betonfertigteil sich seitlich etwa von einer Sohle der Ausnehmung (6,7) weg zu seiner Außenwand hin erstreckende Durchbrüche (8,9,10).

8. Bahnsteig bzw. Bahnsteigkantenanordnung nach einem der Ansprüche 1 bis 7, gekennzeichnet durch ein zweiseitiges Gefälle (G) der Oberfläche (O) deren Scheitel (S) parallel zur Bahnsteigaußenseite liegt und gegebenenfalls vor einer ersten Ausnehmung (6) angeordnet ist.

9. Bahnsteigkantenanordnung nach einem der Ansprüche 2 bis 8, gekennzeichnet durch je eine Ausnehmung (6,7) für Energieleitungen und Abwasser, die parallel zueinander angeordnet sind und Abdeckungen (14,15) aufweisen.

10. Bahnsteig bzw. Bahnsteigkantenanordnung nach einem der Ansprüche 1 bis 9, dadurch gekennzeichnet, daß die Betonfertigteile im Querschnitt und in der Draufsicht etwa trapezförmig ausgebildet sind.

11. Verwendung eines mit mindestens einer von der Bahnsteigoberseite her nach unten sich erstreckenden und abdeckbaren Leitungstrasse (6,7) versehenen einstückigen Betonfertigteiles als Bahnsteigkantenteil, welches an seiner Oberfläche (O)eine Breite von mindestens einer Schrittweite aufweist, auf je mindestens zwei punktförmigen Stützen (3) aufsetzbar ist und durch seitliche Vorsprünge (20,21) gegen Verschieben gesichert ist und gegebenenfalls eine sich über die gesamte Breite der Außenfläche und, mit Abstand zur Oberfläche des Bahnsteiges beginnend, über die gesamte Höhe des Betonfertigteiles erstreckende Hinterschneidung (F) aufweist.

## Claims

1. Railway station platform, wherein a platform edge arrangement is formed from precast-concrete elements and backfilled with a frost protection layer and a paving slab towards the platform interior to the height of the platform edge, the platform edge simultaneously forming part of the surface (O) and the external face of the platform at the track end and thereby comprising one-piece precast-concrete elements (1, 2, 11, 12, 13), which are disposed in a line one behind the other in the longitudinal direction of the platform and are secured against lateral displacement via downwardly protruding lateral spurs (20, 21), said elements resting on pointed supports (3) in a grid spacing and having a width of at least one step size at the surface (O) of the platform and an undercut portion (F) at the track end, said portion extending over the entire length of the external face, commencing at a spacing from the surface (O) and extending downwardly over the remaining height of the precast-concrete element.

2. Railway station platform edge arrangement, wherein a platform edge comprises one-piece precast-concrete elements (1, 2, 11, 12, 13), which simultaneously form part of the surface (O) and the external face of the platform at the track end and are disposed in a line one behind the other in the longitudinal direction of the platform, said elements being secured against lateral displacement, resting on pointed supports (3) in a grid spacing and having a width of at least one step size at the surface (O) of the platform and at least one recess (6, 7) for the accommodation of conduits and/or waste water, which recess is provided in the precast-concrete element from the surface (O) of the platform and extends in the longitudinal direction of the platform.

3. Platform or platform edge arrangement according to one of claims 1 to 2, characterised by its surface (O) having a small-area structure.

4. Platform or platform edge arrangement according to one of claims 1 to 3, characterised in that the pointed supports (3) are configured as pile carriers (4).

5. Platform or platform edge arrangement according to one of claims 1 to 3, characterised in that the pointed supports (3) are configured as cast-in-situ concrete posts.

6. Platform or platform edge arrangement according to claim 4 or 5, characterised by a cover cap (5), formed from concrete, for the pile carrier (4).

7. Platform edge arrangement according to claim 2, characterised by openings (8, 9, 10) in the precast-concrete element, which openings extend laterally substantially away from a base of the recess (6, 7) towards the outer wall of said element.

8. Platform or platform edge arrangement according to one of claims 1 to 7, characterised by a bilateral gradient (G) of the surface (O), the crown (S) of which lies parallel to the outside of the platform and is possibly disposed in front of a first recess (6).

9. Platform edge arrangement according to one of claims 2 to 8, characterised by a respective recess (6, 7) for energy conduits and waste water, which recesses are disposed parallel to one another and have covers (14, 15).

10. Platform or platform edge arrangement according to one of claims 1 to 9, characterised in that the precast-concrete elements have a substantially trapezoidal cross-section and a substantially trapezoidal configuration when viewed from above.

11. Use of a one-piece precast-concrete element as a platform edge element, which element is provided with at least one coverable pipeline (6, 7) extending downwardly from the upper side of the platform and has a width of at least one step size at its surface (O), each element being mountable on at least two pointed supports (3), being secured against displacement by lateral projection members (20, 21) and possibly having an undercut portion (F), which extends over the entire width of the external face and, commencing at a spacing from the surface of the platform, extends over the entire height of the precast-concrete element.

## Revendications

1. Quai, sur lequel un dispositif de bordure à base d'éléments préfabriqués en béton est rempli, en direction de l'intérieur du quai et jusqu'à la hauteur de la bordure du quai, d'une couche antigel et d'une couverture en pavé, la bordure du quai formant en même temps une partie de la surface supérieure (0) et la surface supérieure côté voie du quai et est composée dans le cas présent d'éléments préfabriqués en béton (1, 2, 11, 12, 13) alignés les uns derrière les autres dans le sens longitudinal du quai et d'un seul bloc, qui sont protégés contre un déplacement latéral par des saillies (20, 21) latérales s'étendant vers le bas, lesdits éléments reposent à une distance de trame sur des supports (3) ponctuels, présentent à la surface supérieure (0) du quai une largeur d'au moins une largeur de pas et côté voie une contre-dépouille (F) s'étendant sur toute la longueur de la surface extérieure, ladite contre-dépouille commence à distance de la surface supérieure (0) et s'étend vers le bas sur la hauteur restante de l'élément préfabriqué en béton.

2. Dispositif de bordure de quai, sur lequel une bordure de quai est composée d'éléments préfabriqués en béton (1, 2, 11, 12, 13) d'un seul bloc, formant en même temps une partie de la surface supérieure (0) et la surface extérieure côté voie du quai, alignés les uns derrière les autres dans le sens longitudinal du quai, protégés contre un déplacement latéral, qui reposent à une distance de trame sur des supports (3) ponctuels, présentent à la surface supérieure (0) du quai une largeur d'au moins une largeur de pas et au moins une cavité (6, 7) formée dans l'élément préfabriqué en béton à partir de la surface supérieure (0) du quai et s'étendant dans le sens longitudinal du quai pour la réception de conduites et/ou d'eaux usées.

3. Quai/dispositif de bordure de quai selon l'une quelconque des revendications 1 à 2, caractérisé par sa surface supérieure (0) structurée en petite surface.

4. Quai/dispositif de bordure de quai selon l'une quelconque des revendications 1 à 3, caractérisé en ce que les supports (3) ponctuels sont conçus comme des supports de protection (4).

5. Quai/dispositif de bordure de quai selon l'une quelconque des revendications 1 à 3, caractérisé en ce que les supports (3) ponctuels sont conçus comme des piliers en béton coulé sur place.

6. Quai/dispositif de bordure de quai selon la revendication 4 ou 5, caractérisé par un chapeau d'appui (5) en béton pour le support de protection (4).

7. Dispositif de bordure de quai selon la revendication 2, caractérisé par des percements (8, 9, 10) s'étendant dans l'élément préfabriqué en béton sur le côté, à peu près depuis une semelle de la cavité (6, 7) et en direction de sa paroi extérieure.

8. Quai/dispositif de bordure de quai selon l'une quelconque des revendications 1 à 7, caractérisé par une pente (G) à deux côtés de la surface supérieure (0) dont le sommet est parallèle à la face externe du quai et disposé éventuellement avant une première cavité (6).

9. Dispositif de bordure de quai selon l'une quelconque des revendications 2 à 8, caractérisé par une cavité (6, 7) pour des lignes d'alimentation en énergie et des eaux usées qui sont disposées parallèlement entre elles et présentent des revêtements (14, 15).

10. Quai/dispositif de bordure de quai selon l'une quelconque des revendications 1 à 9, caractérisé en ce que les éléments préfabriqués en béton sont à peu près de forme trapézoïdale en section et en vue de dessus.

11. Utilisation d'un élément préfabriqué en béton d'un seul bloc, pourvu d'au moins une conduite (6, 7) venant du côté supérieur du quai. s'étendant vers le bas et pouvant être recouverte, en guise de partie de bordure de quai, qui présente sur sa surface supérieure (0) une largeur d'au moins une largeur de pas, peut être posé sur au moins deux supports (3) ponctuels, et est protégé contre un déplacement par des saillies (20, 21) latérales et présente éventuellement une contre-dépouille (F) s'étendant sur toute la largeur de la surface extérieure et sur toute la hauteur de l'élément préfabriqué en béton, en commençant à distance de la surface supérieure du quai.
